# EUROPÄISCHE PATENTSCHRIFT

(11) **EP 0 363 636 B1**
(45) Veröffentlichungstag und Bekanntmachung des Hinweises auf die Patenterteilung: **11.03.1992**
(21) Anmeldenummer: 89116403.0
(22) Anmeldetag: 06.09.1989
(51) Int. Cl.: F24H 9/06

(54) **Heizkessel mit Sturzbrennerkammer**
Heater with a combustion chamber with an inverted burner
Chaudière avec chambre de combustion à brûleur inversé

(30) Priorität: 14.09.1988 DE 8811636 U
(43) Veröffentlichungstag der Anmeldung: 18.04.1990
(73) Patentinhaber: Viessmann, Hans, Dr., 95030 Hof/Saale (DE)
(72) Erfinder: Viessmann, Hans, Dr., 95030 Hof/Saale (DE)
(74) Vertreter: Wolf, Günter, Dipl.-Ing.

(56) Entgegenhaltungen:
- DE-A- 3 041 306
- DE-B- 1 258 576
- DE-B- 1 291 496
- DE-U- 6 945 833

## Beschreibung

Die Erfindung betrifft einen Heizkessel mit Sturzbrennerkammer gemäß Oberbegriff des Hauptanspruches.

Ein derartiger Heizkessel ist bspw. nach dem DE-U-77 35 960 bekannt. Sofern sich bei solchen Kesseln der Boden der Brennkammer unmittelbar benachbart zum Bodenblech befindet, das das wasserführende Gehäuse nach unten abschließt, ist anzustreben, diesen Bereich nach unten gut wärmedämmend auszubilden und dabei mit einem Minimum an Wärmeleitbrücken auszukommen, und zwar trotz der Notwendigkeit, ausreichend tragfähige Standelemente für das vertikal aufzustellende, wasserführende Gehäuse vorsehen zu müssen. Ferner muß auch bei derartigen Heizkesseln dafür gesorgt werden, in Rücksicht auf Bodenunebenheiten den Kessel bequem einnivellieren zu konnen. Derartigen Forderungen ist, wie für den Fachmann ohne weiteres erkennbar, bei bisher bekannten Heizkesseln dieser Art (bspw. DE-U-77 35 960 u. DE-U-69 45 833) nicht optimal genügt. Der Erfindung liegt demgemäß die Aufgabe zugrunde, solche Heizkessel bzgl. ihres Gehäuses zu verbessern, daß dessen Unterbau diesen Forderungen genügt und zwar mit der Maßgabe, daß der Unterbau, bei möglichst geringer Höhe bequem die Anordnung von Isolationsmaterial unter dem Bodenblech zuläßt, daß die notwendigen Tragelemente für die Aufstellung des Gehäuses auf ein Minimum reduziert sind und daß ferner der Unterbau gleichzeitig einen bodenseitigen Abschluß für die Seitenwandisolation des Gehäuses bilden soll.

Diese Aufgabe ist mit einem Heizkessel der gattungsgemäßen Art nach der Erfindung durch die im Kennzeichen des Hauptanspruches angeführten Merkmale gelöst. Vorteilhafte Weiterbildungen ergeben sich nach den Unteransprüchen.

Durch diese erfindungsgemäße Ausbildung ergibt sich ein wenig Höhe beanspruchender Unterbau, wobei im Freiraum zwischen Boden- und Sockelblech bequem ein Isolationsmaterialzuschnitt eingebracht werden kann und wobei die notwendigen Sockelstege zur Übertragung der Auflast in diesen außerordentlich flachen Unterbau mit integriert und derart angeordnet und ausgebildet sind, daß durch diese Sockelstege ein Minimum an Wärmeleitung nach unten gewährleistet ist. Durch die Bemessung des Sockelhleches ist ferner gleichzeitig für einen Ab- und Anschluß des das Gehäuse seitlich umgebenden Isolationsmantels gesorgt und ferner stellt diese erfindungsgemäße Ausbildung in Verbindung mit dem Gehäuse eine leicht de- und montierbare Einheit dar, die es vorteilhaft ermöglicht, im Bedarfsfall bei Einbring-schwierigkeiten in den Installationsraum den Kessel zunächst ohne äußere Isolation und Unterbau einbringen und dann vor Ort problemlos wieder zusammenfëgen zu können.

Unter "Bodenblechüberstand" ist zu verstehen, daß das Bodenblech des Gehäuses umlaufend in bezug auf die seitliche Gehäusewand insgesamt einen ausreichend großen Überstand hat, um darunter die Sockelstege anordnen zu können. Bevorzugt wird dabei aber eine Ausführungsform, bei der der Bodenblechüberstand lediglich aus zungenartigen Fortsätzen besteht, die im Bereich der Sockelstege angeordnet sind. Abgesehen davon ist natürlich ein geringfügiger Überstand des Bodenbleches umlaufend vorhanden, um einen ausreichend großen umlaufenden Zwickel für die Kehlnahtverschweißung des Sockelbleches mit dem Gehäusemantelblech zur Verfügung zu haben. Das Bodenblech bzw. dessen Überstand ist dabei mit den Sockelstegen nicht fest, sondern mit lösbaren Verschraubungen verbunden, die außerdem die Möglichkeit bieten, zwischen den Sockelstegen und dem Bodenblech einerseits und den Köpfen der Schrauben und dem Bodenblech Wärmeübergangsbarrieren in Form von Unterlegscheiben aus geeignetem Material anzuordnen. Das sogenannte Sockelblech ist dabei gleichzeitig so bemessen und zugeschnitten, daß es den Querschnitt der Seitenwandisolation des Gehäuses nach unten mit abdeckt, wobei an diesem Sockelblech außerhalb des bereiches des Bodenbleches die Nivellierelemente aufweist. Soweit diesbezüglich vom Durchmesser des Sockelbleches in bezug auf den Außendurchmesser des Wärmeisolationsmantels die rede ist, so ist dies selbstverständlich auch so zu verstehen, daß bei kastenförmiger, also nicht zylindrischer Umfassung des Heizkesselgehäuses der Sockelblechzuschnitt auch einem solchen kastenförmigen Umfassungsgehäuse entsprechen kann. Aus Stabilitätsgründen sind dabei sowohl das Bodenblech als auch das Sockelblech mit sich entsprechenden nach oben gerichteten Wölbungen versehen, wobei diese Wölbungen innerhalb des Anordnungsbereiches der Sockelstege vorgesehen sind.

Der erfindungsgemäße Heizkessel wird nachfolgend anhand der zeichnerischen Darstellung von Ausführungsbeispielen näher erläutert.

Es zeigt schematisch
Fig. 1 einen Schnitt durch den Heizkessel;
Fig. 2 einen Schnitt längs Linie II-II durch den Heizkessel gemäß Fig. 1 und
Fig. 3 einen Schnitt längs Linie III-III in Fig. 2.

Gemäß Fig. 1 enthält das von der zylindrischen Wand 13 gebildedte wasserführende Gehäuse des Heizkessels eine Sturzbrennerkammer 14, von deren unteren offenen Ende ein die Brennkammer 14 umgebender Heizgaszug 15 zu einer oberen Sammelkammer 16 mit Gasabzugsstutzen 17 führt. Unter dem Bodenblechüberstand 1 sind dabei, wie besser aus Fig. 2 ersichtlich, Sockelstege 2 angeordnet, mit denen der Bodenblechüberstand 1 verschraubt ist. Die Sockelstege 2 sind fest mit dem Sockelblech 3 verbunden, d.h., verschweißt, dessen Durchmesser D₁ dem Außendurchmesser D₂ bzw. der Außenumfangskontur des Wärmeisolationsmantels 4 entspricht. Dieses Sockelblech weist in vorteilhafter Weiterbildung einen nach oben weisenden Bordrand 5 auf, der den äußeren unteren Rand 6 des Wärmeisolationsmantels 4 umfaßt. Ferner sitzen im Sockelblech 3 außerhalb des Anordnungsbereiches der Sockelstege 3 das Sockelblech durchgreifende Nivellierschrauben 7, mit deren Hilfe hinsichtlich ggf. vorhandener Bodenunebenheiten der Gesamtkessel genau vertikal orientiert einjustiert werden kann. Derartige Nivelliermöglichkeiten sind allgemein bekannt und auch im Heizkesselbau geläufig. Im vorliegenden Fall gehören diese aber zum vom Heizkessel zunächst ggf. unabhängig aufstellbaren Sockelblech 3, auf das dann der eigentliche Heizkessel aufgesetzt werden kann, nachdem im Freiraum 11 zwischen Boden- und Sockelblech 8, 3 ein entsprechender Zuschnitt aus Isolationsmaterial 12 auf das Sockelblech 3 aufgelegt wurde.

Bezüglich der Anordnung und Ausbildung der Sockelstege 2 gibt es verschiedene Möglichkeiten, d.h. diese Sockelbleche können, wie aus Fig. 2 ersichtlich, radial angeordnet werden, es ist aber auch möglich, solche Sockelbleche als kurze Bogenstücke auf einem entsprechenden Kreis des Sockelbleches 3 anzuordnen. Bei der Ausführungsform gemäß Fig. 3 sind an den Enden der Sockelstege 2 mit Innengewinde versehene Stehbolzen 18 vorgesehen, die die Sockelbleche 2 um das Maß der Blechstärke des Bodenbleches 8 überragen, so daß der Bodenblechüberstand 1 mittels entsprechend zugeschnittener Unterlegstücke 19 in bezug auf die Sockelstege 2 fixiert werden kann. Wie vorerwähnt, ist dabei die Zwischenlage von schlecht wärmeleitendem Material 19′ ohne weiteres möglich, das ggf. auch zwischen Bodenblech 8 und Sockelstegen 2 angeordnet werden kann. Selbstverständlich wäre es auch möglich, den Bodenblechüberstand 1 zu vergrößern und mit radialen Schlitzen zu versehen, bei welcher Ausführungsform die Stehbolzen 18 mit ihrem Innengewinde mit einer Höhe zu bemessen sind, die der Höhe der Sockelstege 2 entspricht. Die Länge der Sockelstege 2 wird sowohl bei der einen als auch anderen Ausführungsform so bemessen, daß sie einerseits ihre Tragfunktion für das wasserführende Gehäuse 13 erfüllen können, sie aber andererseits eine möglichst kleine Kontaktfläche für das Bodenblech 8 darstellen.

## Patentansprüche

1. Heizkessel mit Sturzbrennerkammer, bestehend aus einem mit Wärmeisolationsmantel (4) umgebenen wasserführenden Gehäuse (21) mit zylindrischer Wandung (13) und mit Deck- und Bodenblech, wobei das Bodenblech (8) die Zylindrische Wandung(13) seitlich überragt,
**dadurch gekennzeichnet**,
daß unter dem Bodenblechüberstand (1) des Bodenbleches (8) mindestens drei an dem Überstand (1) verschraubte Sockelstege (2) angeordnet sind, die fest mit einem Sockelblech (3) verbunden sind, dessen Durchmesser (D₁) dem Außendurchmesser (D₂) des Wärmeisolationsmantels (4) entspricht und daß das Sockelblech (3) schalenförmig ausgebildet und mit einem nach oben weisenden Bordrand (58) versehen ist, der den äußeren unteren Rand (6) des Wärmeisolationsmantels (4) umfaßt.

2. Heizkessel nach Anspruch 1,
**dadurch gekennzeichnet**,
daß im Sockelblech (3) außerhalb des Anordnungsbereiches der Sockelstege (2) mindestens drei das Sockelblech (3) durchgreifende Nivellierschrauben (7) angeordnet sind.

3. Heizkessel nach einem der Ansprüche 1 oder 2,
**dadurch gekennzeichnet**,
daß das Bodenblech (8) mit einer in das Gehäuseinnere gerichteten Wölbung (9) und das Sockelblech (3) mit einer entsprechenden Wölbung (10) versehen ist.

4. Heizkessel nach einem der Ansprüche 1 bis 3,
**dadurch gekennzeichnet**,
daß im Freiraum (11) zwischen Boden- und Sockelblech (8, 3) Isolationsmaterial (12) angeordnet ist.

5. Heizkessel nach einem der Ansprüche 1 bis 4,
**dadurch gekennzeichnet**,
daß an den äußeren Enden der Sockelstege (2) auf dem Sockelblech (3) Stehbolzen (18) angeordnet und in diese Halteschrauben (20) eingeschraubt sind.

6. Heizkessel nach einem der Ansprüche 1 bis 5,
**dadurch gekennzeichnet**,
daß zwischen den Halteschrauben (20) und dem Überstand (1) wärmeisolierendes Material (19′) angeordnet ist.

## Revendications

1. Chaudière de chauffage avec chambre de combustion à renversement, constituée par un bâti conducteur d'eau (21) entouré d'une enveloppe d'isolation à la chaleur (4) avec une paroi cylindrique (13) et une tôle de couverture et de fond, la tôle de fond (8) faisant saillie latéralement par rapport à la paroi cylindrique (13),
**caractérisée en ce**
qu'au moins trois traverses de socle (2), vissées à la partie en porte à faux (1) sont placées sous la partie en porte à faux (1) de la tôle de fond (8), traverses qui sont reliées de manière fixe à une tôle de socle (3) dont le diamètre (D1) correspond au diamètre extérieur (D2) de l'enveloppe d'isolation à la chaleur (4) et que la tôle de socle (3) est configurée en forme de coque et qu'elle est pourvue d'un rebord (5) oriente vers le haut qui entoure le bord inférieur extérieur (6) de l'enveloppe d'isolation à la chaleur (4).

2. Chaudière de chauffage selon la revendication 1,
**caractérisée en ce**
qu'au moins trois vis de nivellement (7), qui traversent la tôle de socle (3), sont placées dans la tôle de socle (3) à l'extérieur de la zone de disposition des traverses de socle (2).

3. Chaudière de chauffage selon l'une des revendications 1 ou 2,
**caractérisée en ce**
que la tôle de fond (8) est pourvue d'un bombement (9) orienté vers l'intérieur du bâti et la tôle de socle (3) d'un bombement (10) correspondant.

4. Chaudière de chauffage selon l'une des revendications 1 à 3,
**caractérisée en ce**
que du matériau isolant (12) est placé dans l'espace libre (11) entre la tôle du fond et la tôle du socle (8, 3).

5. Chaudière de chauffage selon l'une des revendications 1 à 4,
**caractérisée en ce**
que des tirants (18) sont places aux extrémités extérieures des traverses de socle (2) sur la tôle du socle (3) et que des vis d'arrêt (20) sont vissées dans ceux-ci.

6. Chaudière de chauffage selon l'une des revendications 1 à 5,
**caractérisée en ce**
que du matériau isolant à la chaleur (19′) est place entre les vis d'arrêt (20) et la partie en porte à faux (1).

## Claims

1. A heating boiler having anoverhead combustion chamber, comprising a water-carrying housing (21) surrounded by a heat insulation lining (4), with the housing having a cylindrical wall (13) as well as covering and bottom plates, with the bottom plate (8) laterally protruding beyond the cylindrical wall,
characterized in that
disposed below the bottom plate protrusion (1) of the bottom plate (8) are at least three base bridges (2) bolted to the protrusion (1), which base bridges are rigidly connected to a base plate (3) the diameter (D₁) of which corresponds to the outer diameter (D₂ ) of the heat insulating lining (4), and that the base plate (3) is of cup-type configuration and is provided with an upwardly facing rim (5) enclosing the outer rim (6) of the heat insulating lining (4).

2. A heating boiler according to claim 1,
characterized in that
disposed in the base plate (3) externally of the area of arrangement of the base bridges (2) are at least three levelling nuts (7) passing through the base plate (3).

3. A heating boiler according to any one of claims 1 or 2,
characterized in that
the bottom plate (8) is provided with a curvature (9) directed toward the interior of the housing, and the base plate (3) is provided with a conforming curvature (10).

4. A heating boiler according to any one of claims 1 to 3,
characterized in that
in that disposed in the free space (11) between bottom and base plate (8, 3) is an insulating lining (12).

5. A heating boiler according to any one of claims 1 to 4,
characterized in that
disposed at the outer ends of the base bridges (2), on the base plate (3), are stay bolts (18) and that holding bolts (20) are screwed thereinto.

6. A heating boiler according to any one of claims 1 to 5,
characterized in that
heat insulating material (19′) is provided between the holding screws (20) and the protrusion (1).
